# EUROPÄISCHE PATENTSCHRIFT

(11) **EP 2 216 588 B1**
(45) Veröffentlichungstag und Bekanntmachung des Hinweises auf die Patenterteilung: **30.07.2014**
(21) Anmeldenummer: 10152754.7
(22) Anmeldetag: 05.02.2010
(51) Int. Cl.: F21S 8/02, F21V 7/04, F21V 7/09, F21V 7/10, F21Y 101/02

(54) **Reflektorbaukastensystem**
Reflector component system
Système modulaire de réflecteur

(30) Priorität: 05.02.2009 DE 102009007490
(43) Veröffentlichungstag der Anmeldung: 11.08.2010
(73) Patentinhaber: Zumtobel Lighting GmbH, 6850 Dornbirn (AT)
(72) Erfinder: Vamberszky, Klaus, 6900 Bregenz (AT)
(74) Vertreter: Thun, Clemens

(56) Entgegenhaltungen:
- EP-A1- 1 607 677
- EP-A2- 2 019 253
- DE-A1-102004 046 389
- US-A1- 2005 088 758
- US-A1- 2006 181 873
- US-A1- 2007 268 707
- US-B1- 6 382 803

## Beschreibung

Die Erfindung betrifft einen Reflektor für eine Leuchte, sowie eine entsprechende Leuchte.

Aus dem Stand der Technik sind derartige Leuchten beziehungsweise Reflektoren mit unterschiedlich gearteten Lichtverteilungseigenschaften bekannt. Beispielsweise gibt es Leuchten, die Licht rotationssymmetrisch verteilen oder Leuchten in Form von so genannten Wallwashem; mit einem Wallwasher wird eine unsymmetrische Lichtverteilung erzielt, die üblicherweise dazu dient, eine Wandfläche zu beleuchten. Zur Herstellung entsprechender Leuchten beziehungsweise Reflektoren ist es üblich, jeweils einen dementsprechenden Reflektortyp zu erzeugen.

Bei der Konstruktion von Reflektoren kann beispielsweise ein Aufbau aus mehreren Segmenten vorgesehen sein, um eine einfache Konstruktion oder eine bestimmte Lichtabstrahlwirkung zu erreichen. Beispiele dafür finden sich in den Schriften DE 10 2004 046389 A1, US 2005/088758 A1, DE 20 2005 018591 U und US 2006/181873. Ferner ist Aufbau von Reflektoren aus zueinander verschiedenen Segmenten in den Dokumenten US 6,382,803 B1, US 2007/268707 A1 und EP 2 019 523 A2 gezeigt.

Aus der EP 1 607 677 A1 ist eine Leuchte mit reflektierenden Lichtleitern bekannt, die Licht gegen ein zentrales konisches Reflektorelement lenken.

Die Bedeutung der Anordnung der Lichtquelle in Relation zum Reflektor und zugleich eine weitere Herausforderung in der Konstruktion von Reflektoren bzw. Leuchten unterstreicht darüberhinaus die DE 10 2004 046389 A1. Aus dieser Schrift ist bekannt, dass die Variation der Position der Lichtquelle gegenüber einem Reflektor zu einer modifizierten Lichtabgabe führen kann. Um dies vorteilhaft auszunutzen ist eine vom Reflektor beabstandete Anordnung mehrerer Lichtquellen vorgesehen. Eine vergleichbare Anordnung zeigt auch die US 2006/181873 ohne jedoch eine Verstellbarkeit der Position der Lichtquellen gegenüber dem Reflektor vorzusehen.

Eine Anpassung an verschiedene Anforderungen bereits bei der Konstruktion der Leuchte zu vereinfachen ist in diesen Schriften jedoch nicht gezeigt, sodass der vorliegenden Erfindung die Aufgabe zu Grunde liegt, die Herstellung derartiger Leuchten beziehungsweise Reflektoren zu vereinfachen.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ist eine Leuchte in Form eines Downlights mit einer Lichtquelle und einem Reflektor vorgesehen. Die Lichtquelle umfasst wenigstens eine LED. Der Reflektor weist ein erstes und ein zweites Reflektorsegment auf, die miteinander mechanisch verbunden sind. Dabei ist an jedem der Reflektorsegmente wenigstens eine LED angeordnet.

Auf diese Weise ist es möglich, mittels Herstellung lediglich zweier - hinsichtlich ihrer optischen Eigenschaften - unterschiedlicher Typen von Reflektorsegmenten Reflektoren beziehungsweise Leuchten von drei unterschiedlichen Typen zu bilden. Bezeichnet man mit "A" den ersten Reflektorsegmenttyp und mit "B" den zweiten Reflektorsegmenttyp, so ergibt eine Zusammensetzung von "A" mit "A", im Folgenden kurz mit "AA" bezeichnet, einen Reflektor eines ersten Typs, eine Zusammensetzung von "A" mit "B" beziehungsweise "AB" einen Reflektor eines zweiten Typs und eine Zusammensetzung von "B" mit "B" beziehungsweise "BB" einen Reflektor eines dritten Typs, wobei sich alle drei Reflektortypen in ihren optischen Eigenschaften voneinander unterscheiden. Im Gegensatz zum Stand der Technik ist es auf diese Weise möglich, mit nur zwei unterschiedlichen Reflektorbauteilen drei unterschiedliche Reflektoren beziehungsweise entsprechende Leuchten zu bilden. Die Herstellung ist dementsprechend vereinfacht.

Erfindungsgemäß ist an jedem der Reflektorsegmente wenigstens eine LED innerhalb eines von dem Reflektor umschriebenen Raumes angeordnet.

Vorteilhaft weist der Reflektor eine Hauptachse auf, wobei eine Lichtabgabe der Leuchte in einer Richtung längs der Hauptachse vorgesehen ist; das erste und das zweite Reflektorsegment stellen dabei Teile des Reflektors dar, die durch wenigstens einen durch die Hauptachse des Reflektors verlaufenden Schnitt gebildet sind.

Vorteilhaft weisen das erste und das zweite Reflektorsegment unterschiedliche optische Eigenschaften auf.

Vorteilhaft sind dabei die Reflektorsegmente kraftschlüssig und/oder formschlüssig, miteinander verbunden. Dies ist eine herstellungstechnisch besonders einfache und dabei geeignete Verbindungsart. Beispielsweise können die Reflektorsegmente mittels Steckverbindungen miteinander verbunden sein.

Vorteilhaft weist der Reflektor weiterhin ein drittes Reflektorsegment und ein viertes Reflektorsegment auf, wobei die vier Reflektorsegmente Teile des Reflektors darstellen, die durch zwei senkrecht zueinander verlaufende Schnitte gebildet sind. Auf diese Weise lassen sich beispielsweise bei Verwendung lediglich zweier unterschiedlicher Typen von Reflektorsegmenten "A" und "B" sechs optisch unterschiedlich wirkende Reflektoren bilden, nämlich - unter Verwendung der obigen Bezeichnungsweise - die Typen "AAAA", "AAAB", "AABB", "ABBB", "BBBB" und "ABAB".

Die wenigstens eine LED kann an einer Platine angeordnet sein, und die Platine unmittelbar an dem Reflektorsegment, beispielsweise an einer inneren Fläche einer Wand des Reflektorsegments.

Erfindungsgemäß ist die Leuchte ein Downlight.

Die Erfindung wird im Folgenden anhand eines Ausfiihrungsbeispiels und mit Bezug auf die Zeichnungen näher erläutert. Es zeigen:
- Fig. 1: einen schematischen Querschnitt durch eine erste Ausführungsform eines Reflektors,
- Fig. 2: einen schematischen Querschnitt durch eine zweite Ausfihrungsform eines Reflektors,
- Fig. 3: einen schematischen Längsschnitt durch einen Reflektor mit einer LED als Lichtquelle,
- Fig. 4: einen schematischen Längsschnitt durch eine Variante eines Reflektors, bei der die Lichtquelle über eine Heatpipe mit dem Reflektor verbunden ist,
- Fig. 5: eine Skizze zur möglichen Anordnung einer Lichtquelle,
- Fig. 6: eine perspektivische Skizze der Hauptstruktur eines Reflektors,
- Fig. 7: einen schematischen Längsschnitt durch ein erstes Reflektorsegment,
- Fig. 8: einen entsprechenden Querschnitt,
- Figuren 9 bis 11: Skizzen zu Beispielen von unterschiedlich geformten Reflektorsegmenten, und
- Figuren 12 bis 15: Skizzen zu Reflektoren, die aus den gezeigten Reflektorsegmenten zusammengesetzt sind.

In Fig. 1 ist in sehr schematischer Form ein Querschnitt durch ein erstes Beispiel eines Reflektors 10 skizziert. Fig. 3 zeigt einen entsprechenden, ebenfalls sehr schematischen Längsschnitt. Der Reflektor 10 ist für eine (als solche nicht gezeigte) Leuchte mit einer Lichtquelle vorgesehen. Der Reflektor 10 dient zur Beeinflussung des Lichts, das von der Lichtquelle der Leuchte erzeugt wird. Die Lichtquelle kann, wie in Fig. 3 angedeutet, beispielsweise wenigstens eine LED 2 umfassen. Die LED 2 kann dabei direkt auf einer Platine 3 angeordnet sein, die wiederum direkt an dem Reflektor 10, und zwar an dessen Bodenfläche, angeordnet ist.

Der Reflektor 10 weist Kühlrippen 12 auf, die dazu dienen, Wärme abzuführen, die von der Lichtquelle 2 bei Betrieb der Leuchte erzeugt wird. In dem in Fig. 3 gezeigten Längsschnitt sind der Übersichtlichkeit halber die Kühlrippen nicht näher skizziert.

Die Kühlrippen 12 können in an sich bekannter Weise geformt sein. Die Kühlrippen 12 können insbesondere so groß gewählt sein, dass eine besonders effektive Wärmeabfuhr ermöglicht ist. Beispielsweise kann vorgesehen sein, dass die einzelnen Kühlrippen etwa mindestens so groß sind, dass sie eine Größenordnung kleiner sind, als der Reflektordurchmesser.

Der Reflektor 10 kann eine Reflektorwand 14 umfassen, die - mit Bezug auf die für die Lichtquelle vorgesehene Lage - eine innere Fläche 16 und eine äußere Fläche 18 aufweist, wobei die Kühlrippen 12 an der inneren Fläche 16 und/oder an der äußeren Fläche 18 angeordnet sind. Bei dem in Fig. 1 gezeigten Beispiel sind die Kühlrippen 12 an der inneren Fläche 16 angeordnet.

Fig. 2 zeigt in einer der Fig. 1 entsprechenden Darstellung ein zweites Beispiel, wobei die Bezugszeichen analog verwendet sind. Bei diesem Beispiel sind die Kühlrippen 12 an der äußeren Fläche 18 der Reflektorwand 14 angeordnet.

Es kann natürlich vorgesehen sein, dass die Kühlrippen 12 sowohl an der inneren Fläche 16, als auch an der äußeren Fläche 18 angeordnet sind. Dies ist grundsätzlich hinsichtlich einer besonders effektiven Wärmeabfuhr vorteilhaft.

In den gezeigten Skizzen ist angedeutet, dass die Kühlrippen die gesamte innere Fläche 16 beziehungsweise die gesamte äußere Fläche 18 einnehmen. Es kann allerdings auch vorgesehen sein, dass die Kühlrippen 12 die entsprechende Fläche beziehungsweise die entsprechenden Flächen nur teilweise besetzen. Beispielsweise kann vorgesehen sein, dass die Kühlrippen 12 mindestens ein Viertel, vorzugsweise mindestens ein Drittel oder mindestens die Hälfte derjenigen Oberfläche des Reflektors 10 besetzen, die sich ohne die Kühlrippen 12 ergeben würde.

Die innere Fläche 16 kann insbesondere eine reflektierende Fläche sein, die - in an sich bekannter Weise - dazu vorgesehen ist, Licht, das von der Lichtquelle stammt, in bestimmter Weise zu reflektieren, so dass eine gewünschte Abstrahlung erzielt werden kann. Wenn Kühlrippen 12 an dieser inneren, reflektierenden Fläche 16 vorgesehen sind, ist vorteilhaft sicherzustellen, dass die Art der Lichtabgabe nicht durch die Kühlrippen 12 in unerwünschter Wiese beeinträchtigt wird.

Der Reflektor 10 kann eine, in Fig. 3 angedeutete Hauptachse S aufweisen. Insbesondere kann der Reflektor 10 einen - zur Hauptachse S senkrechten - Querschnitt aufweisen, der eine Kreisform festlegt. Dies ist an sich bei Reflektoren, die für Downlights verwendet werden, an sich so bekannt und üblich.

Bei dem Reflektor 10 können in diesem Fall die Kühlrippen 12 mit Bezug auf die Hauptachse S symmetrisch, insbesondere achsensymmetrisch oder rotationssymmetrisch ausgebildet sein.

Bei einer entsprechenden Leuchte kann die Anordnung der Lichtquelle der in Fig. 3 skizzierten Anordnung der Lichtquelle entsprechen, d. h. die Lichtquelle kann an der Bodenfläche des Reflektors 10 angeordnet sein. Vorteilhaft ist dabei die Lichtquelle thermisch möglichst unmittelbar mit dem Reflektor 10 verbunden, um einen möglichst effektiven Wärmeübergang von der Lichtquelle zu dem Reflektor 10 zu ermöglichen.

Die Lichtquelle kann, wie oben erwähnt, eine LED umfassen. In diesem Fall kann vorgesehen sein, dass die LED auf einer Platine angeordnet ist und die Platine unmittelbar an dem Reflektor 10 angeordnet ist.

Bei der erfindungsgemäßen Leuchte handelt es sich um ein Downlight, bei dem eine oder mehrere LEDs als Lichtquelle vorgesehen sind; ein Reflektor für ein Downlight ist vergleichsweise groß, so dass eine vergleichsweise große Wärmeübergangsfläche gebildet ist. Außerdem ist der Reflektor im eingebauten Zustand der Leuchte üblicherweise nicht im isolierten Deckenhohlraum angeordnet, sondern steht mit der Umgebungsluft der zu beleuchtenden Anwendung in Kontakt.

Wie in Fig. 4 gezeigt, kann auch vorgesehen sein, dass die Lichtquelle über wenigstens eine Heatpipe 20 mit dem Reflektor 10 thermisch verbunden ist. In der Skizze der Fig. 4 sind zwei Heatpipes 20 gezeigt. Bei der Lichtquelle kann es sich um wenigstens eine LED 30 handeln, die auf einer Platine 31 angeordnet ist, wobei die Platine 31 thermisch unmittelbar mit der wenigstens einen Heatpipe 20 verbunden ist. Die Heatpipe 20 kann auf der anderen Seite unmittelbar thermisch mit dem Reflektor 10, beispielsweise mit der inneren Reflektorwand 16, verbunden sein. Die Kühlrippen sind in Fig. 4 der Übersichtlichkeit halber wiederum nicht skizziert; sie sind jedoch bei diesem Beispiel vorgesehen.

In Fig. 5 ist eine Ausführungsform angedeutet, bei der die Lichtquelle (entsprechend der Darstellung aus Fig. 3) an der Bodenfläche des Reflektors 10 angeordnet ist, und zwar in Form von mehreren, beispielsweise vier LEDs 21, 22, 23, 24. Im gezeigten Beispiel ist je eine LED 21, 22, 23, 24 einem Viertel des Reflektors 10 zugeordnet.

Zur leichteren Beschreibbarkeit wird im Folgenden ein Koordinatensystem verwendet, bei dem - wie in Fig. 5 skizziert - die x-Achse und die y-Achse senkrecht zur Hauptachse S des Reflektors 10 verlaufen. In Fig. 6 ist eine perspektivische Skizze der Hauptstruktur des Reflektors 10 dargestellt. Der Reflektor 10 kann insgesamt topfförmig sein. Man erkennt, dass mit dieser Festlegung für den Reflektor 10 eine Lichtabgabe der entsprechenden Leuchte in einer Richtung vorgesehen ist, die längs der Hauptachse S liegt. Bei dem gewählten Koordinatensystem verläuft die z-Achse längs der Hauptachse S, wobei die Lichtabgabe in die negative z-Richtung gerichtet ist; in Fig. 6 ist die Richtung der Lichtabgabe mit L bezeichnet. Damit weist der Reflektor 10 in Richtung der Lichtabgabe L eine Reflektoröffnung 50 auf. Im gezeigten Beispiel verläuft der Rand der Reflektoröffnung 50 in der x-y-Ebene. Durch das Koordinatensystem sind somit acht Oktanten I bis VIII gebildet, wobei sich der Reflektor 10 in den ersten vier Oktanten I bis IV befindet.

Der erfindungsgemäße Reflektor 10 weist ein erstes Reflektorsegment 51 und ein zweites Reflektorsegment 52 auf, wobei das erste Reflektorsegment 51 mit dem zweiten Reflektorsegment 52 mechanisch verbunden ist. Die beiden Reflektorsegmente 51, 52 können Teile des Reflektors 10 darstellen, die durch wenigstens einen Schnitt längs einer Ebene E gebildet sind, die durch die Hauptachse S des Reflektors 10 verläuft. Es kann vorgesehen sein, dass das erste Reflektorsegment und das zweite Reflektorsegment derart ausgebildet sind, dass sie zusammengesetzt einen vollständigen topfförmigen Reflektor bilden. Im gezeigten Beispiel ist das erste Reflektorsegment 51 derjenige Teil des Reflektors 10, der im ersten Oktanten I liegt, das zweite Reflektorsegment 52 derjenige Teil des Reflektors 10, der im vierten Oktanten IV liegt.

In Fig. 7 ist ein Längsschnitt durch das erste Reflektorsegment 51 schematisch skizziert und in Fig. 8 ein entsprechender Querschnitt. Man erkennt die entsprechende LED 22, die dem ersten Reflektorsegment 51 zugeordnet ist. Sie kann wiederum beispielsweise auf einer Platine angeordnet sein, die direkt an der "Bodenfläche" des Reflektorsegments 51 angeordnet ist. Mit "Bodenfläche" sei dabei ein in z-Richtung gelegener Endbereich des Reflektorsegments 51 bezeichnet.

Die beiden Reflektorsegmente 51, 52 können unterschiedliche optische Eigenschaften aufweisen. Dabei kann jedes der beiden Reflektorsegmente 51, 52 beispielsweise Teil eines um die Hauptachse S rotationssymmetrischen Reflektors sein, im Folgenden kurz mit "R" bezeichnet. In Fig. 9 ist der entsprechende Querschnitt skizziert. Weiterhin beispielsweise kann jedes der beiden Reflektorsegmente 51, 52 ein entsprechendes Teil eines so genannten "Wallwashers" sein; der entsprechende Querschnitt ist in Fig. 10 skizziert und mit "WW" bezeichnet. Weiterhin beispielsweise kann jedes der beiden Reflektorsegmente 51, 52 ein entsprechendes Teil eines so genannten "Eck-Wallwashers" sein; der entsprechende Querschnitt ist in Fig. 11 skizziert und mit "EW" bezeichnet.

Die Reflektorsegmente 51, 52 können sich also beispielsweise in ihrer Form unterscheiden - insbesondere in der Form ihrer inneren Reflektorwände - und dadurch bedingt unterschiedliche optische Eigenschaften aufweisen.

Die mechanische Verbindung der Reflektorsegmente 51, 52 kann kraftschlüssig und/oder formschlüssig sein. Beispielsweise können die Reflektorsegmente 51, 52 mittels Steckverbindungen miteinander verbunden sein. Es kann vorgesehen sein, dass die Reflektorsegmente 51, 52 hierfür an ihren benachbarten Begrenzungen - in Fig. 8 angedeutete - Flansche 60 aufweisen, an denen entsprechende Verbindungsmittel angreifen können. Vorzugsweise sind die zueinander weisenden Ränder der Reflektorsegmente 51, 52 deckungsgleich.

Es kann vorgesehen sein, dass mehr als zwei Reflektorsegmente vorgesehen sind, die zusammengesetzt einen topfförmigen Reflektor bilden. In dem Beispiel, das in Fig. 6 skizzenhaft gezeigt ist, sind insgesamt vier Reflektorsegmente 51, 52, 53, 54 vorgesehen, wobei das dritte Reflektorsegment 53 derjenige Teil des Reflektors 10 ist, der im dritten Oktanten III liegt, das vierte Reflektorsegment 54 derjenige Teil des Reflektors 10, der im zweiten Oktanten II liegt. Die vier Reflektorsegmente 51, 52, 53, 54 können also durch zwei Schnitte gebildet sein, die senkrecht zueinander verlaufen und jeweils durch die Hauptachse S verlaufen. Das dritte und das vierte Reflektorsegment 53, 54 können analog zu den ersten beiden Reflektorsegmenten 51, 52 aufgebaut sein.

In den Figuren 12, 13, 14 und 15 sind anhand von entsprechenden Querschnitten Beispiele für Reflektoren skizziert, die in unterschiedlicher Weise durch die beschriebenen Reflektorsegmente zusammengesetzt sind. Gemäß Fig. 12 ist ein rotationssymmetrischer Reflektor durch vier Reflektorsegmente "R" gebildet. Gemäß Fig. 13 ist ein Reflektor gebildet, der zur einen Hälfte aus zwei Reflektorsegmenten "R" gebildet ist, zur anderen Hälfte aus zwei Reflektorsegmenten "W". Gemäß Fig. 14 ist ein Reflektor gebildet, der zu drei Vierteln aus drei Reflektorsegmenten "R" gebildet ist und zu einem Viertel aus einem Reflektorsegment "EW". Gemäß Fig. 15 ist ein Reflektor gebildet, der zu vier Vierteln aus vier Reflektorsegmenten "WW" gebildet ist; hierdurch ergibt sich ein "Doppel-Wallwasher". Es ist also so zusagen ein "Reflektorbaukasten" gebildet, der es herstellungstechnisch vorteilhaft ermöglicht, mit unterschiedlichen Reflektorsegmenten viele unterschiedliche Reflektoren mit unterschiedlichen optischen Eigenschaften zu bilden.

Als Lichtquelle ist vorgesehen, dass - wie oben dargestellt - jedem der Reflektorsegmente jeweils eine oder auch mehrere LEDs zugeordnet ist beziehungsweise sind - beispielsweise an der Bodenfläche des betreffenden Reflektorsegments angeordnet. Auf diese Weise ist eine Leuchte mit einer Lichtquelle und einem Reflektor gebildet, bei der die Lichtquelle innerhalb eines von dem Reflektor umschriebenen Raums angeordnet ist.

Bei der Leuchte handelt es sich um ein Downlight.

## Patentansprüche

1. Leuchte, aufweisend
- eine Lichtquelle, die wenigstens eine LED (21, 22, 23, 24, 30) umfasst und
- einen Reflektor (10),
wobei der Reflektor (10) ein erstes und ein zweites Reflektorsegment (51, 52) aufweist,
wobei an jedem Reflektorsegment (51, 52, 53, 54) wenigstens eine LED (21, 22, 23, 24) angeordnet ist und die LEDs (21, 22, 23, 24) innerhalb eines von dem Reflektor (10) umschriebenen Raums angeordnet sind,
**dadurch gekennzeichnet,**
**dass** das erste und das zweite Reflektorsegment (51, 52) mechanisch miteinander verbunden sind und
die Leuchte ein Downlight ist.

2. Leuchte nach Anspruch 1,
wobei der Reflektor (10) eine Hauptachse (S) aufweist,
wobei eine Lichtabgabe der Leuchte in einer Richtung (L) längs der Hauptachse (S) vorgesehen ist,
wobei das erste und das zweite Reflektorsegment (51, 52) Teile des Reflektors (10) darstellen, die durch wenigstens einen durch die Hauptachse (S) des Reflektors (10) verlaufenden Schnitt gebildet sind.

3. Leuchte nach Anspruch 1 oder 2,
wobei das erste Reflektorsegment (51) und das zweite Reflektorsegment (52) unterschiedliche optische Eigenschaften aufweisen.

4. Leuchte nach einem der vorhergehenden Ansprüche,
bei dem die Reflektorsegmente (51, 52) kraftschlüssig und/oder formschlüssig, miteinander verbunden sind.

5. Leuchte nach Anspruch 4,
bei dem die Reflektorsegmente (51, 52) mittels Steckverbindungen miteinander verbunden sind.

6. Leuchte nach einem der vorhergehenden Ansprüche,
weiterhin aufweisend ein drittes Reflektorsegment (53) und ein viertes Reflektorsegment (54), wobei die vier Reflektorsegmente (51, 52, 53, 54) Teile des Reflektors (10) darstellen, die durch zwei senkrecht zueinander verlaufende Schnitte gebildet sind.

7. Leuchte nach einem der vorhergehenden Ansprüche,
bei der die wenigstens eine LED (21, 22, 23, 24) an einer Platine angeordnet ist und die Platine unmittelbar an einer Innenseite des Reflektors.

## Claims

1. A luminaire having
- a light source which comprises at least one LED (21, 22, 23, 24, 30), and
- a reflector (10),
wherein the reflector (10) has a first and a second reflector segment (51, 52),
wherein arranged on each reflector segment (51, 52, 53, 54) there is at least one LED (21, 22, 23, 24), and the LEDs (21, 22, 23, 24) are arranged within a space circumscribed by the reflector (10),
**characterised in that**
the first and the second reflector segment (51, 52) are connected together mechanically, and
the luminaire is a downlight.

2. A luminaire according to claim 1,
wherein the reflector (10) has a main axis (S), wherein light-emission of the luminaire is provided in a direction (L) along the main axis (S),
wherein the first and the second reflector segment (51, 52) represent parts of the reflector (10) which are formed by at least one section extending through the main axis (S) of the reflector (10).

3. A luminaire according to claim 1 or 2,
wherein the first reflector segment (51) and the second reflector segment (52) have different optical properties.

4. A luminaire according to one of the preceding claims, in which the reflector segments (51, 52) are connected together in a force-locking and/or form-locking manner.

5. A luminaire according to claim 4,
in which the reflector segments (51, 52) are connected together by means of plug-in connections.

6. A luminaire according to one of the preceding claims, having, furthermore, a third reflector segment (53) and a fourth reflector segment (54), wherein the four reflector segments (51, 52, 53, 54) represent parts of the reflector (10) which are formed by two sections extending perpendicularly to each other.

7. A luminaire according to one of the preceding claims, in which the at least one LED (21, 22, 23, 24) is arranged on a printed circuit board, and the printed circuit board directly on an inner side of the reflector.

## Revendications

1. Lampe, présentant,
- une source de lumière, qui comprend au moins une LED (21, 22, 23, 24, 30) et
- un réflecteur (10),
sachant que le réflecteur (10) présente un premier segment de réflecteur et un deuxième segment de réflecteur (51, 52),
sachant qu'au moins une LED (21, 22, 23, 24) est disposée au niveau de chaque segment de réflecteur (51, 52, 53, 54) et que les LED (21, 22, 23, 24) sont disposées à l'intérieur d'un espace délimité par le réflecteur (10), **caractérisée en ce**
**que** le premier segment de réflecteur et le deuxième segment de réflecteur (51, 52) sont assemblés l'un à l'autre de manière mécanique, et
en ce que la lampe est un plafonnier.

2. Lampe selon la revendication 1,
sachant que le réflecteur (10) présente un axe principal (S),
sachant qu'une émission de lumière de la lampe est prévue dans une direction (L) le long de l'axe principal (S),
sachant que le premier segment de réflecteur et le deuxième segment de réflecteur (51, 52) constituent des parties du réflecteur (10), qui sont formées par au moins une coupe s'étendant à travers l'axe principal (S) du réflecteur (10).

3. Lampe selon la revendication 1 ou 2,
sachant que le premier segment de réflecteur (51) et le deuxième segment de réflecteur (52) présentent diverses propriétés optiques.

4. Lampe selon l'une quelconque des revendications précédentes,
dans le cadre de laquelle les segments de réflecteur (51, 52) sont assemblés les uns aux autres à force et/ou à complémentarité de forme.

5. Lampe selon la revendication 4,
dans le cadre de laquelle les segments de réflecteur (51, 52) sont assemblés les uns aux autres au moyen de systèmes d'assemblage par emboîtement.

6. Lampe selon l'une quelconque des revendications précédentes,
présentant en outre un troisième segment de réflecteur (53) et un quatrième segment de réflecteur (54), sachant que les quatre segments de réflecteur (51, 52, 53, 54) constituent des parties du réflecteur (10), qui sont formées par des coupes s'étendant de manière perpendiculaire les unes aux autres.

7. Lampe selon l'une quelconque des revendications précédentes,
dans le cadre de laquelle la LED (21, 22, 23, 24) au moins au nombre de une est disposée au niveau d'une platine, et en ce que la platine est disposée directement au niveau d'un côté intérieur du réflecteur.
